# EUROPÄISCHE PATENTSCHRIFT

(11) **EP 0 979 023 B1**
(45) Veröffentlichungstag und Bekanntmachung des Hinweises auf die Patenterteilung: **09.10.2002**
(21) Anmeldenummer: 99112565.9
(22) Anmeldetag: 01.07.1999
(51) Int. Cl.: H05B 3/34, H05B 3/54, H05B 3/56, H01M 10/46, H02J 7/10, H02J 7/00

(54) **Elekrische Versorgungseinrichtung für eine Widerstandsheizschicht einer Heizdecke und heizbares Rettungssystem**
Electrical power supply for a resistance layer heater for an electric blanket and a heatable rescue system
Alimentation électrique pour une couverture chauffante et système de secours à chauffage

(30) Priorität: 10.07.1998 DE 19831023
(43) Veröffentlichungstag der Anmeldung: 09.02.2000
(73) Patentinhaber: Kreco Kreiner Consulting Gesellschaft für Wissenschaftlich-Technisches Projektmanagement mbH, 81829 München (DE)
(72) Erfinder: Kreiner, Hans Juerg, Dr., 81545 München (DE)
(74) Vertreter: Nöth, Heinz, Dipl.-Phys.

(56) Entgegenhaltungen:
- EP-A- 0 435 317
- DE-A- 19 642 037
- US-A- 5 264 777

## Beschreibung

Die Erfindung betrifft eine elektrische Versorgungseinrichtung, für eine im wesentlichen von einem flächigen, flexiblen Kohlefasergewebe gebildeten Widerstandsheizschicht einer Heizdecke, mit wenigstens einem Akkumulator sowie ein heizbares Rettungssystem.

Aus der DE 196 42 037 A1 ist eine Heizdecke bekannt, bei welcher die flächige elektrisch betreibbare Widerstandsheizschicht von einer flexiblen, im wesentlichen nur aus Kohlefasern bestehenden Schicht gebildet wird. Als elektrische Versorgungseinrichtung für die Widerstandsheizschicht kann beispielsweise eine Fahrzeugbatterie mit einer Versorgungsspannung von etwa 12 Volt dienen. Die bekannte Heizdecke kann bevorzugt im medizinischen Bereich zur Anwendung kommen. Sie dient zur Aufrechterhaltung der Körpertemperatur von Patienten, beispielsweise während einer Operation oder auch von Unfallopfern am Unfallort. Insbesondere während einer Operation kann aufgrund der Anästhesie die Körpertemperatur erheblich absinken. Bei längeren Operationen sind die Patienten nachweisbar unterkühlt. Diese Unterkühlung kann der Grund für häufig auftretende Infektionen sein. Außerdem verlängert sich die Erhohlungsphase nach der Operation erheblich. Die bekannte Heizdecke ist quer zu ihrer Längsausdehnung in mehrere Heizdeckenelemente unterteilt, wobei die quer verlaufenden Heizdeckenelemente seitlich durch eine Längsleiste miteinander verbunden sind, durch welche auch die Stromversorgungsleitungen geführt sein können. Hierdurch wird einerseits gewährleistet, daß während der Operation bzw. während des Eingriffes am Körper der entsprechende Körperteil durch Wegklappen eines Heizdeckenelementes freigelegt werden kann, so daß der behandelnde Arzt unbehindert Zugriff zu diesem Körperteil hat. Andererseits wird eine Unterkühlung des Patienten durch die den Patientenkörper noch abdeckenden Heizdeckenelemente verhindert.

Aus der US-A 5,264,777 ist eine Vorrichtung bekannt, mit welcher zwei oder mehr Batterien von einem gemeinsamen Ladegerät aufgeladen werden können, wobei bei der Entladung der Batterien diese voneinander automatisch isoliert werden. Hierzu ist ein Schalter zwischen den Batterien vorgesehen, welcher die beiden Batterien beim Laden miteinander verbindet und bei ihrer Entladung voneinander trennt.

Aufgabe der Erfindung ist es, eine elektrische Versorgungseinrichtung für die Widerstandsheizschicht einer bevorzugt im medizinischen Bereich zum Einsatz kommenden Heizdecke, bei welcher bei Störungen und Verletzungen der Widerstandsheizschicht der Patient und der behandelnde Arzt ungefährdet bleiben, sowie ein einfach zu handhabendes heizbares Rettungssystem zu schaffen.

Diese Aufgabe wird erfindungsgemäß durch die kennzeichnenden Merkmale des Patentanspruches 1 und des Patentanspruches 7 gelöst.

Bei der erfindungsgemäßen elektrischen Versorgungseinrichtung für die Widerstandsheizschicht einer Heizdecke sind wenigstens zwei Akkumlatoren vorgesehen, die an die Widerstandsheizschicht anschließbar sind. Die elektrische Versorgung der Widerstandsheizschicht geschieht ausschließlich durch wenigstens einen der Akkumulatoren. Der bzw. die Akkumulatoren, welche zur Stromversorgung an die Widerstandsheizschicht angeschlossen ist bzw. sind, sind vom Netz oder einem anderen Stromerzeuger,z. B. Generator, sowie von Masse absolut getrennt. Es handelt sich um eine elektrische Versorgung der Widerstandsheizschicht, bei welcher Potentialfreiheit gewährleistet ist. Hierdurch ist auch bei Störungen und/oder Verletzungen der elektrischen Leitungen und der Widerstandsheizschicht eine Gefährdung des Patienten oder des behandelnden Arztes vermieden. Die gesamte elektrische Versorgung ist absolut getrennt von Verbindungen zum Versorgungsnetz, zu einem anderen Stromerzeuger und zu Masse.

Während der Stromversorgung der Widerstandsheizschicht durch den wenigstens einen Akkumulator können der andere bzw. die anderen Akkumulatoren(en) an eine Aufladeeinrichtung anschließbar sein oder angeschlossen sein. Beim Umschalten der Akkumulatoren zwischen Auflade- und Versorgungsbetrieb wird die elektrische Verbindung zwischen den Akkumulatoren und der Widerstandsheizschicht unterbrochen. Dies erfolgt durch einen Ein-Ausschalter, welcher eine absolute Trennung zwischen der Widerstandsheizschicht und den Akkumulatoren während des Umschaltvorganges herstellt. Zur Umschaltung dienen Umschalter, die elektromagnetisch betätigbar sind (Relais). Durch das Trennen des Versorgungsstromkreises während des Umschaltvorganges wird Funkenbildung an den Schalterkontakten und ein Prellen der Schalterkontakte verhindert. Der Versorgungsstromkreis bleibt hierzu beispielsweise einige Sekunden abgeschaltet, so daß Funkenbildung und Prellen sicher verhindert sind.

Auf diese Weise können die Akkumulatoren wechselweise mit der Widerstandsschicht und der Aufladeeinrichtung verbunden werden.

Zur Temperatursteuerung kann eine Solltemperatur vorgegeben werden, wobei das Erreichen der Solltemperatur durch in der Widerstandsheizschicht verteilte Temperaturfühler festgestellt wird. Die Temperatursteuerung kann mit Hilfe einer zentralen Rechnereinrichtung (Mikroprozessor) durchgeführt werden. Diese kann bezüglich der Solltemperatur und weiterer Parameter, wie z.B. der jeweiligen Schalttemperatur programmierbar sein. Die Parameter können zur Einstellung an einem Display oder Monitor angezeigt werden. Während des Betriebs können die von den jeweiligen Temperaturfühlern gemessenen Temperaturen angezeigt werden. Durch Sicherungen kann das Gerät für den Fall von Kurzschlüssen abgesichert sein.

Beim Einschalten der elektrischen Versorgungseinrichtung wird zunächst die elektronische Steuereinrichtung für die Temperatursteuerung einem Selbsttest unterzogen. Hierbei werden die Parameter angezeigt und es kann überprüft werden, ob diese Parameter, insbesondere die Solltemperatur, ordnungsgemäß eingestellt ist. Der Anheizvorgang kann unabhängig davon beginnen, ob der bzw. die nicht mit der Widerstandsheizschicht verbundene Akkumulator bzw. Akkumulatoren mit der Aufladeeinrichtung verbunden sind oder nicht. Bei Erreichen der Solltemperatur, z.B. 37,5°C, wird durch Steuerung diese Temperatur aufrechterhalten. Die Genauigkeit bei der Temperaturerfassung liegt etwa bei ± 0,3°C.

Zur Temperatursteuerung der Heizdecke verwertet die zentrale Steuereinrichtung (z.B. Mikroprozessor) Signale der jeweiligen Temperaturfühler, welche in der Widerstandsheizschicht installiert sind, Signale, welche beim Abtasten der Batteriespannung gewonnen werden, sowie eiri Signal, welches angibt, ob die Versorgungsspannung (ca. 12 Volt) anliegt.

In bevorzugter Weise wird der Akkumulator bzw. werden die Akkumulatoren, welche nicht mit der Widerstandsheizschicht verbunden sind, während des Versorgungsbetriebes des anderen Akkumulators bzw. der anderen Akkumulatoren aufgeladen, falls dies erforderlich ist. Wenn die Kapazität des im Versorgungsbetrieb befindlichen Akkumulators erschöpft ist, wird von der zentralen Steuereinrichtung (Mikroprozessor) ein Umschalten veranlaßt, so daß der erschöpfte Akkumulator bzw. die erschöpften Akkumulatoren an die Aufladeeinrichtung angeschlossen werden. Der andere bzw. die anderen aufgeladenen Akkumulatoren werden dann zur Stromversorgung der Widerstandsheizschicht an diese angeschlossen, wobei auch der neu angeschlossene Akkumulator bzw. die neu angeschlossenen Akkumulatoren vom Netz oder einem Stromerzeuger sowie von Masse absolut abgetrennt sind. Der erschöpfte Akkumulator bzw. die erschöpften Akkumulatoren werden aufgeladen. Die Umschaltung erfolgt bevorzugt in Abhängigkeit von der Restkapazität, vorzugsweise ca. 25% der Restkapazität des jeweiligen im Versorgungsbetrieb befindlichen Akkumulators.

In bevorzugter Weise kommen Bleiakkumulatoren mit hoher Energiedichte zum Einsatz. Bevorzugt kommen zwei gleiche Akkumulatoren zur Anwendung. Bei einem Gesamtleistungsbedarf von ca. 300 Watt für die Aufheizphase und ca. 100 Watt für die Erhaltungsphase wird eine Kapazität dieser Akkumulatoren zwischen 8 und 24 Amperestunden bei 12 Volt bevorzugt. Derartige Akkumulatoren sind im Handel erhältlich und wiegen ca. 3 bis 10 kg. Hierdurch kann von jedem Akkumulator ein Versorgungsbetrieb von ca. 30 Minuten aufrechterhalten werden. Bei vollgeladenen Akkumulatoren ist damit ohne äußere Versorgung eine Versorgung der Heizdecke von mindestens einer Stunde gewährleistet. Als Aufladeeinrichtung kommt bevorzugt ein Ladegerät zum Einsatz, bei dem die Funktion für eine Schnell-Ladung optimiert ist. Das Ladegerät kann auch durch eine sonstige 12-Volt-Versorgungseinrichtung, z.B. über den Zigarettenanzünderstecker eines Fahrzeugs ersetzt werden. Aufgrund der Potentialfreiheit der Versorgungseinrichtung im Versorgungsbereich kann die Heizdecke während einer Operation am Operationstisch geerdet werden. Aufgrund der Temperatursteuerung wird eine optimale Funktionsanpassung, z.B. Temperatureinstellung, erreicht. Durch die erfindungsgemäße Versorgung können Netzausfälle oder Transportzeiten des Patienten vom Operationssaal in ein Krankenzimmer überbrückt werden. Die gesteuerte elektrische Versorgungseinrichtung kann so ausgebildet werden, daß sie den MedGV sowie der EMV erfüllt.

Die Verkabelung und die Versorgung der Widerstandsheizschicht der Heizdecke, welche in der Weise ausgebildet sein kann, wie die aus der DE 196 42 037 A1 bekannte Heizdecke, erfolgt in bevorzugter Weise mit hochflexiblen silikonisolierten Kabeln. Die Kontaktierung der Widerstandsheizschicht mit den Zuführungsleitern erfolgt in bevorzugter Weise mit Hilfe von elektrisch leitfähigen flexiblen Bändern, insbesondere aus Metall, z.B. Kupfer, die mit elastischen Fäden und hoher Zugkraft in die textilartige Widerstandsheizschicht eingenäht sind. Das jeweilige Band ist ferner, insbesondere beidseitig mit einer temperaturfesten und nicht wasserlöslichen Kontaktpaste versehen. Auf diese Weise erreicht man einen sehr geringen Übergangswiderstands zwischen Kupferband und dem Kohlefasergewebe der Widerstandsheizschicht. Die Breite des Kupferbandes beträgt ca. 8 mm.

Die Kontaktierung der Widerstandsheizschicht kann auch mit Hilfe einer Kontaktierungspaste, insbesondere Silberpaste erfolgen, welche entlang zweier einander gegenüberliegender Randstreifen der Widerstandsheizschicht, beispielsweise durch Tränken, Imprägnieren oder dergleichen; in das Kohlefasergewebe eingebracht ist.

Insbesondere kann die elektrische Versorgungseinrichtung auch bei einem heizbaren Rettungssystem zum Einsatz gebracht werden, welches derart in erfinderischer Weise ausgebildet ist, daß über einer termisch isolierten Liegefläche eine Decke angeordnet werden kann, welche an ihrer der Liegefläche zugeordneten Innenseite wenigstens eine Widerstandsheizschicht aufweist. Es können beispielsweise in Längsrichtung der Decke gesehen, drei Widerstandsheizschichten an der Innenseite der Decke vorgesehen sein. Die Liegefläche und die Decke können so miteinander verbunden sein, daß die Decke über die Liegefläche geklappt werden kann. An der Liegefläche kann beispielsweise in Form von Schlaufen, versteifenden Traggestänge und dergleichen, eine Trageinrichtung vorgesehen sein. Durch die mit der Widerstandsheizschicht ausgestattete Decke, kann ein auf der Liegefläche befindlicher Patient während des Transports oder während seiner Behandlung auf normaler Körpertemperatur gehalten werden.

Anhand der Figuren wird die Erfindung noch näher erläutert. Es zeigt
- Fig. 1: ein Blockschaltbild eines Ausführungsbeispiels;
- Fig. 2: eine Ausführungsform zur Kontaktierung der Widerstandsheizschicht;
- Fig. 3: eine Unterseite einer Rettungsdecke, welche bei einem Rettungssystem zum Einsatz kommen kann;
- Fig. 4: eine weitere Ausführungsform zur Kontaktierung der Widerstandsheizschicht;
- Fig. 5: ein Ausführungsbeispiel für ein heizbares Rettungssystem, in Form einer faltbaren Rettungsdecke.

Fig. 1 zeigt ein Blockschaltbild eines Ausführungsbeispiels der elektrischen Versorgungseinrichtung. Diese besitzt zwei Akkumulatoren 2 und 3, welche wechselweise an eine Widerstandsheizschicht 1 einer Heizdecke angeschlossen werden können. Die Widerstandsheizschicht kann in mehrere Heizschichtelemente unterteilt sein, wie es aus der DE 196 42 037 A1 bekannt ist. Die Widerstandsheizschichten 1 der verschiedenen Heizelemente sind parallel an die Versorgungsspannung, ca. 12. Volt, eines jeweiligen Akkumulators 2, 3 angeschlossen. Beim dargestellten Ausführungsbeispiel befindet sich der Akkumulator 2 im Versorgungsbetrieb, während der Akkumulator 3 im Aufladebetrieb an eine Aufladeeinrichtung 4 angeschlossen ist. Die Umschaltung zwischen Versorgungsbetrieb und Aufladebetrieb erfolgt mittels elektromagnetisch gesteuerter Umschalter 6, 7, wobei eine Relaisspule 8 für beide oder für den jeweiligen Umschalter vorgesehen sein kann.

In Fig. 1 ist ein Ausführungsbeispiel mit zwei gleichen Akkumulatoren, insbesondere Bleiakkumulatoren hoher Energiedichte, dargestellt. Falls erforderlich, können zur Versorgung der Heizdecke auch mehr Akkumulatoren gleichzeitig an eine oder mehrere Heizdecken angeschlossen werden, wobei die restlichen Akkumulatoren im Aufladebetrieb an die Aufladeeinrichtung 4 angeschlossen sind.

Jeder Widerstandsheizschicht 1 eines Heizelementes ist ein Temperaturfühler 10 zugeordnet. Die jeweiligen Temperaturfühler 10 sind mit einer elektronischen Steuereinrichtung (CPU, Mikroprozessor) verbunden. Die Temperaturfühler 10 liefern zur Temperatur der Widerstandsheizschicht 1 proportionale Temperatursignale an die zentrale Steuereinrichtung 5. In die zentrale Steuereinrichtung 5 ist ferner eine Solltemperatur, auf welche die Widerstandsheizschicht 1 aufgeheizt werden soll, eingegeben. Diese Solltemperatur beträgt beispielsweise 37,5°C. Zur Überwachung des Versorgungsbetriebes des jeweils an die Widerstandsheizschicht 1 angeschlossenen Akkumulators (in der Figur des Akkumulators 2) sind Abgriffstellen 12, 13 im Versorgungsstromkreis für die Widerstandsheizschicht 1 bzw. Widerstandsheizschichten 1 vorgesehen, an denen beispielsweise die jeweilige vom Akkumulator gelieferte Versorgungsspannung abgegriffen werden kann. Hierdurch läßt sich auch eine Angabe über die Restkapazität des gerade im Versorgungsbetrieb befindlichen Akkumulators gewinnen. Das entsprechende Signal wird ebenfalls an die zentrale Steuereinrichtung 5 geliefert. im Versorgungsstromkreis einer jeweiligen Widerstandsheizschicht 1 befindet sich ferner eine Leistungselektronik 11, welche von der zentralen Steuereinrichtung 5 angesteuert wird. Durch die Leistungselektronik 11 erfolgt eine Einstellung des Versorgungsstromes, der vom jeweils angeschlossenen Akkumulator an die Widerstandsheizschicht 1 geliefert wird. Die Steuerung. der Leistungselektronik 11 erfolgt durch die zentrale Steuereinrichtung 5 in Abhängigkeit von der vom Temperaturfühler 10 gemessenen Temperatur. Die Leistungselektronik 11 kann hierzu einen elektronischen Leistungsschalter aufweisen, welcher in Abhängigkeit von der gemessenen Temperatur der Widerstandsheizschicht 1 ein- und ausgeschaltet wird.

Wenn durch die zentrale Steuereinrichtung 5, beispielsweise aufgrund des an den Abgriffen 12 und 13 ermittelten Versorgungsspannungssignals festgestellt wird, daß die Restkapazität des angeschlossenen Akkumulators (Akkumulator 2 in Fig. 1) so weit abgesunken ist, daß auf den anderen Akkumulator (Akkumulator 3 in Fig. 1) umgeschaltet werden muß, liefert die zentrale Steuereinrichtung 5 an die Relaisspule 8 ein entsprechendes Umschaltsignal. Vor dem Einleiten des Umschaltvorgangs wird jedoch durch Öffnen eines Ein-Ausschalters 9, die aus den Akkumulatoren 2, 3 bestehende Versorgungseinrichtung von den Widerstandsheizschichten 1 getrennt. Sobald der Umschaltvorgang ausgeführt ist, d.h. sobald der Akkumulator 3 an die Widerstandsheizschicht 1 bzw. die Widerstandsheizschichten 1 angeschlossen ist und der Akkumulator 2 an die Aufladeeinrichtung 4 angeschlossen ist und keine Funkenbildung und kein Prellen der Kontakte der Umschalter 6 und 7 nicht mehr stattfinden kann, wird der Ein-Ausschalter 9 wieder geschlossen, so daß die elektrische Verbindung zwischen dem Akkumulator 3 und der Widerstandsheizschicht 1 bzw. den Widerstandsheizschichten 1 hergestellt ist. Es erfolgt dann der oben beschriebene gesteuerte Heizvorgang der angeschlossenen Widerstandsheizschichten 1. Mit der zentralen Steuereinrichtung 5 kann eine Anzeigeeinrichtung 14 verbunden sein, mit welcher zur Überwachung des Betriebes der elektrischen Versorgungseinrichtung die einzelnen Parameter, welche zum gesteuerten Heizbetrieb erforderlich sind, angezeigt.werden können.

In Fig. 2 ist in schnittbildlicher Darstellung die Kontaktierung der Widerstandsschicht 1 gezeigt. Hierzu wird ein flexibles elektrisch leitfähiges Band, insbesondere aus Kupfer, mit einer elektrischen Leitung 18 der Verkabelung, beispielsweise durch Löten, verbunden. Dieses Band 17 wird mit dem insbesondere aus einem Kohlefasergewebe bestehenden Widerstandsheizschicht 1 vernäht. Hierzu werden elastische Nähfäden 16 verwendet. Das Band ist beidseitig mit einer temperaturfesten und nicht wasserlöslichen Kontaktpaste 15 versehen. Die Widerstandsheizschicht 1 liegt beidseitig auf dem beschichteten Band, so daß das beschichtete Band in das Kohlefasergewebe der Widerstandsheizschicht 1 eingenäht wird. Hierzu kann die Widerstandsheizschicht.am Rand um das mit der Kontaktpaste 15 beschichtete. Band 17 umgelegt werden. Das Vernähen der beiden Widerstandsheizschichten erfolgt mit hoher Zugkraft, so daß ein hoher Kontaktdruck zwischen dem beschichteten Band 17 und der beidseitig aufgenähten Widerstandsheizschicht 1 entsteht. Hierdurch erreicht man an der Kontaktierungsstelle einen niedrigen Übergangswiderstand, so daß geringe Verluste auftreten und gewünschte Erwärmung auf der Fläche der Widerstandsheizschicht eintritt.

In der Figur 4 ist ein weiters Ausführungsbeispiel für die Kontaktierung der Widerstandsheizschicht 1 dargestellt. Hierbei wird an zwei gebenüberliegenden Rändern der Widerstandsheizschicht 1 (Figur 3) jeweils ein Kontaktierungsstreifen 19 gebildet, in dessen Kohlefasergewebe eine Kontaktierungspaste, insbesondere Silberpaste, beispielsweise durch Tränken der Kohlefasern des Gewebes eingebracht wird. Die beiden Kontaktierungsstreifen 19 werden mit den elektrischen Leitern 18 in bekannter Weise elektrisch verbunden. Die elektrischen Leiter 18 sind in einer seitlichen Kabelführung 26 entlang den Widerstandsheizschichten 1 geführt, bei dem in der Figur 3 dargestellten Ausführungsbeispiel einer Rettungsdecke befinden sich drei flächige Widerstandsheizschichten 1 nebeneinander an der Unterseite der Decke. Diese Decke kann eine klappbare Decke 28 (Figur 5), einer Rettungsdecke 20 sein.

Die Rettungsdecke 20 weißt eine Liegefläche 22 auf, die aus einem weichen Material besteht, und termisch isolierend ist. Die Liegefläche 22 ist als Isolationsschicht auf eine Außenhülle 21 der Rettungsdecke aufgebracht. Die Außenhülle 21 besteht aus einem wasserfesten, abwaschbaren, reißfesten, windundurchlässigen und blutfesten Material. Die Außenhülle 21 ist als durchgehende Bahn ausgebildet und hat eine solche Breite, daß auch die Decke 28, welche an ihrer Innenseite die Widerstandsheizschichten 1 (Figur 3) aufweist, umfaßt ist. Entlang eines in Längsrichtung der Außenhülle 21 bzw. der Rettungsdecke 20 verlaufenden Faltbereiches, der zwischen den Widerstandsheizschichten 1 und der Liegefläche 22 sich befindet und sich etwa parallel zur Kabelführung 26 in Längsrichtung der Rettungsdecke 20 erstreckt, kann die Decke 28 in Richtung eines Pfeiles 27 umgeklappt werden und über der Liegefläche 22 angeordnet werden. Ein Patient, welcher auf der Liegefläche 22 ruht, wird dann von der beheizbaren Decke 28 zugedeckt. Die Außenhülle 21 der Decke 28 und die Außenhülle 21 der Liegefläche 22 können auch durch ein anderes in Längsrichtung der Rettungsdecke 20 faltbares Material miteinander verbunden sein.

Die Widerstandsheizschichten 1 können Umhüllungen 25 aufweisen, welche hautfreundlich, temperaturneutral, blickdicht, blutfest, autoklavierbar und sterilisierbar sowie bei höherer Temperatur (z. B. 95°C) waschbar sind. Die jeweiligen Widerstandsheizschichten1 besitzten die Temperaturfühler 10, welche in der in der Figur 1 dargestellten Weise mit der elektrischen Versorgungseinrichtung verbunden sind.

Die Gesamtbreite der Rettungsdecke 20 kann etwa 140 cm betragen. Die Länge eines jeweiligen Segments der Widerstandsschichten (Figur 3) beträgt ca. 67 cm und die Breite 44 cm.

Wie aus Figur 5 zu ersehen ist, können an der Außenseite der Außenhülle 21, in einem Bereich seitlich der Liegefläche 22 als Trageinrichtung 24 Trageschlaufen, die gegebenenfalls mit einem Festigungsstrang 29 miteinander verbunden sind, vorgesehen sein. Es können auch andere geeignete Tragemittel zur Anwendung kommen.

An der Innenseite der Außenhülle 21 können Klettbänder 23 vorgesehen sein. Mittels der Klettbänder 23 können die umhüllten Widerstandsheizschichten 1 an der Innenseite der Außenhülle 21 befestigt sein. Auch die Liegefläche 22 kann Klettbänder aufweisen. Die Decke 28 kann an ihrem äußerem Rand nicht näher dargestellte Verschlußmittel aufweisen, welche mit Verschlußmitteln im Bereich der Außenkante der Liegefläche 22 zur Fixierung der über die Liegefläche 22 geklappten Decke 28 dienen.

Die Stromversorgung der Widerstandsheizschicht bzw. Widerstandsheizschichten 1 beim Ausführungsbeispiel der Figuren 3 und 5 kann mit Hilfe eines oder mehrerer Akumulatoren, gegebenenfalls mit einer Steuereinrichtung, wie sie in der Figur 1 dargestellt ist, oder durch einen in einem Rettungsfahrzeug vorhandenen Generator, z. B. Lichtmaschine oder die Fahrzeugbatterie erfolgen.

### Bezugszeichenliste

- 1: Widerstandsheizschicht
- 2: Akkumulator
- 3: Akkumulator
- 4: Aufladeeinrichtung
- 5: Zentrale Steuereinrichtung
- 6: Umschalter
- 7: Umschalter
- 8: Relaisspule
- 9: Ein-Ausschalter
- 10: Temperaturfühler
- 11: Leistungselektronik
- 12: Abgriff
- 13: Abgriff
- 14: Anzeigeeinrichtung
- 15: Kontaktpaste
- 16: Nähfäden
- 17: elektrisch leitfähiges Band
- 18: elektrische Leitung
- 19: Kontaktierungsstreifen
- 20: Rettungsdecke
- 21: Außenhülle
- 22: Liegefläche
- 23: Klettbänder
- 24: Trageinrichtung
- 25: Hülle
- 26: Kabelführung
- 27: Klapprichtung
- 28: Decke
- 29: Festigungsstrang

## Patentansprüche

1. Elektrische Versorgungseinrichtung für eine im wesentlichen von einem flächigen flexiblen Kohlefasergewebe gebildeten Widerstandsheizschicht einer Heizdecke, mit wenigstens einem Akkumulator, **dadurch gekennzeichnet, dass** wenigstens zwei Akkumulatoren (2, 3) an die Widerstandsheizschicht (1) anschließbar sind, wobei die elektrische Versorgung der Widerstandsheizschicht (1) ausschließlich durch wenigstens einen der Akkumulatoren (2, 3) erfolgt, welcher vom Netz oder einem Stromerzeuger sowie Masse absolut getrennt ist, während der andere bzw. die anderen Akkumulatoren an eine Aufladeeinrichtung (4) anschließbar oder angeschlossen ist bzw. sind, dass an die Pole der Akkumulatoren (2, 3) Umschalter (6, 7) angeschlossen sind, welche die Akkumulatoren (2, 3) wechselweise mit der Widerstandsheizschicht (1) und der Aufladeeinrichtung (4) verbinden und dass eine Ein-Ausschalteinrichtung (9) vorgesehen ist, welche beim Umschalten der Akkumulatoren (2, 3) zwischen Auflade- und Versorgungsbetrieb die elektrische Verbindung zwischen den Akkumulatoren (2, 3) und der Widerstandsheizschicht (1) unterbricht.

2. Elektrische Versorgungseinrichtung nach Anspruch 1, **dadurch gekennzeichnet, daß** die Umschaltung in Abhängigkeit von der Restkapazität, vorzugsweise bei 25% der Restkapazität erfolgt.

3. Elektrische Versorgungseinrichtung nach Anspruch 1 oder 2, **dadurch gekennzeichnet, daß** die Heizdecke geerdet ist.

4. Elektrische Versorgungseinrichtung nach einem der Ansprüche 1 bis 3, **dadurch gekennzeichnet, daß** zur Kontaktierung in die Widerstandsheizschicht (1) ein elektrisch leitendes flexibles Band (17), welches beidseitig mit Kontaktpaste beschichtet ist, eingenäht ist.

5. Elektrische Versorgungseinrichtung nach Anspruch 4, **dadurch gekennzeichnet, daß** ein Randbereich der Widerstandsheizschicht (1) beidseitig um das elektrisch leitende Band (17) gelegt ist.

6. Elektrische Versorgungseinrichtung nach einem der Ansprüche 1 bis 3, **dadurch gekennzeichnet, daß** zur Kontaktierung der Widerstandsheizschicht (1) in das Kohlefasergewebe der Widerstandsheizschicht (1) eine elektrische Kontaktierungspaste, insbesondere Silberpaste, entlang eines Kontaktierungsstreifens (19) eingebracht ist.

7. Heizbares Rettungssystem mit wenigstens einer, insbesondere durch eine elektrische Versorgungseinrichtung gemäß einem der Ansprüche 1 bis 6 beheizbaren und von einem flächigen, flexiblen Kohlefasergewebe gebildeten Widerstandsheizschicht, **gekennzeichnet durch** eine termisch isolierte Liegefläche (22) und einer über der Liegefläche angeordneten Decke (28), welche an ihrer der Liegefläche (22) zugewandten Innenseite die wenigstens eine Widerstandsheizschicht (1) aufweist.

8. Heizbares Rettungssystem nach Anspruch 7, **dadurch gekennzeichnet, daß** die Decke (28) auf die Liegefläche (22) klappbar ist.

9. Heizbares Rettungssystem nach Anspruch 7 oder 8, **dadurch gekennzeichnet, daß** an der Liegefläche (22) eine Trageinrichtung (24) vorgesehen ist.

## Claims

1. An electrical power supply arrangement for a resistance heating layer of a heating blanket, the layer being formed substantially by a flat flexible carbon fibre cloth, with at least one battery, **characterised in that** at least two batteries (2, 3) are connectable to the resistance heating layer (1), wherein the electrical power supply to the resistance heating layer (1) is effected exclusively by at least one of the batteries (2, 3) which is absolutely separated from the mains or a current generator and earth while the other battery or batteries is or are connected or connectable to a charging device (4), that connected to the terminals of the batteries (2, 3) are change-over switches (6, 7) which connect the batteries (2, 3) alternatively to the resistance heating layer (1) and the charging device (4), and that there is provided an on-off switching device (9) which when the batteries (2, 3) are switched over between the charging mode and the power supply mode interrupts the electrical connection between the batteries (2, 3) and the resistance heating layer (1).

2. An electrical power supply arrangement according to claim 1 **characterised in that** switching-over is effected in dependence on the residual capacity, preferably at 25% of the residual capacity.

3. An electrical power supply arrangement according to claim 1 or claim 2 **characterised in that** the heating blanket is earthed.

4. An electrical power supply arrangement according to one of claims 1 to 3 **characterised in that** an electrically conductive flexible strip (17) which is coated on both sides with contact paste is sewn into the resistance heating layer (1) for contacting purposes.

5. An electrical power supply arrangement according to claim 4 **characterised in that** an edge region of the resistance heating layer (1) is laid on both sides around the electrically conductive strip (17).

6. An electrical power supply arrangement according to one of claims 1 to 3 **characterised in that** an electrical contacting paste, in particular silver paste, is introduced along a contacting strip (19) into the carbon fibre cloth of the resistance heating layer (1) for contacting of the resistance heating layer (1).

7. A heatable rescue system comprising at least one resistance heating layer formed by a flat flexible carbon fibre cloth and heatable in particular by an electrical power supply arrangement according to one of claims 1 to 6, **characterised by** a heat-insulated lying surface (22) and a blanket (28) which is arranged over the lying surface and which at its inward side which is towards the lying surface (22) has the at least one resistance heating layer (1).

8. A heatable rescue system according to claim 7 **characterised in that** the blanket (28) can be folded over on to the lying surface (22).

9. A heatable rescue system according to claim 7 or claim 8 **characterised in that** a carrier device (24) is provided on the lying surface (22).

## Revendications

1. Dispositif d'alimentation électrique pour une couche de chauffage par résistance, essentiellement formée par un tissu de fibres de carbone flexible plat, d'une couverture chauffante, comprenant au moins un accumulateur, **caractérisé en ce qu'**au moins deux accumulateurs (2, 3) peuvent être raccordés à la couche de chauffage par résistance (1), l'alimentation électrique de la couche de chauffage par résistance (1) étant assurée exclusivement par l'un au moins des accumulateurs (2, 3), qui est absolument séparé du secteur ou d'un générateur de courant, ainsi que de la masse, tandis que l'autre ou les autres accumulateurs peut être ou peuvent être raccordé(s) ou est ou sont raccordé(s) à un dispositif de charge (4), que des inverseurs (6, 7), qui relient alternativement les accumulateurs (2, 3) à la couche de chauffage par résistance (1) et au dispositif de charge (4), sont raccordés aux pôles des accumulateurs (2, 3), et qu'il est prévu un dispositif de commutation marche-arrêt (9) qui coupe la liaison électrique entre les accumulateurs (2, 3) et la couche de chauffage par résistance (1) lors de la commutation des accumulateurs (2, 3) entre le régime de charge et le régime d'alimentation.

2. Dispositif d'alimentation électrique suivant la revendication 1, **caractérisé en ce que** la commutation est assurée en fonction de la capacité résiduelle, de préférence à 25% de la capacité résiduelle.

3. Dispositif d'alimentation électrique suivant l'une des revendications 1 et 2, **caractérisé en ce que** la couverture chauffante est mise à la terre.

4. Dispositif d'alimentation électrique suivant l'une des revendications 1 à 3, **caractérisé en ce qu'**une bande flexible (17) électriquement conductrice, revêtue de part et d'autre d'une pâte de contact, est cousue dans la couche de chauffage par résistance (1) pour la mise en contact.

5. Dispositif d'alimentation électrique suivant la revendication 4, **caractérisé en ce qu'**une zone marginale de la couche de chauffage par résistance (1) est posée de part et d'autre autour de la bande (17) électriquement conductrice.

6. Dispositif d'alimentation électrique suivant l'une des revendications 1 à 3, **caractérisé en ce qu'**une pâte de mise en contact électrique, en particulier une pâte d'argent, est introduite dans le tissu de fibres de carbone de la couche de chauffage par résistance (1) le long d'un ruban de mise en contact (19) pour la mise en contact de la couche de chauffage par résistance (1).

7. Système de secours chauffant comprenant au moins une couche de chauffage par résistance pouvant être chauffée en particulier par un dispositif d'alimentation électrique suivant l'une des revendications 1 à 6 et formée par un tissu de fibres de carbone flexible plat, **caractérisé par** une surface de couchage (22) isolée thermiquement et par une couverture (28), disposée au-dessus de la surface de couchage et qui présente, sur son côté intérieur tourné vers la surface de couchage (22), la couche (1) ou les couches de chauffage par résistance.

8. Système de secours chauffant suivant la revendication 7, **caractérisé en ce que** la couverture (28) est rabattable sur la surface de couchage (22).

9. Système de secours chauffant suivant l'une des revendications 7 et 8, **caractérisé en ce qu'**un dispositif de support (24) est prévu sur la surface de couchage (22).
